# EUROPÄISCHE PATENTSCHRIFT

(11) **EP 1 562 681 B1**
(45) Veröffentlichungstag und Bekanntmachung des Hinweises auf die Patenterteilung: **07.05.2008**
(21) Anmeldenummer: 03788793.2
(22) Anmeldetag: 11.11.2003
(51) Int. Cl.: A63B 71/12

(54) **Socke**
Sock
Chaussette

(30) Priorität: 11.11.2002 DE 20217332 U
(43) Veröffentlichungstag der Anmeldung: 17.08.2005
(73) Patentinhaber: X-Technology Swiss GmbH, 8832 Wollerau (CH)
(72) Erfinder: LAMBERTZ, Bodo, W., 8808 Pfäffikon (CH)
(74) Vertreter: Dörner, Lothar
(86) Internationale Anmeldenummer: PCT/DE2003/003778
(87) Internationale Veröffentlichungsnummer: WO 2004/043176

(56) Entgegenhaltungen:
- EP-A- 0 705 543
- DE-A- 2 547 809
- FR-A- 2 808 661
- US-A- 4 476 858
- US-A- 4 811 727
- US-A- 5 717 996
- US-B1- 6 286 151

## Beschreibung

Die Erfindung betrifft eine Socke, insbesondere zum Einsatz bei sportlichen Aktivitäten, die im Bereich der Achillessehne eine Polsterung aufweist, die von mindestens zwei Distanzpolstern gebildet ist, die beidseitig entlang der Achillessehne angeordnet sind, wobei zwischen den Distanzpolstern ein Steg vorgesehen ist.

Insbesondere bei sportlichen Aktivitäten sind die menschlichen Füße in der Regel in festem Schuhwerk untergebracht. Zudem sind sie dabei häufig von Socken umgeben. Auf Grund der vielen und schnellen Bewegungen kommt es bei sportlichen Aktivitäten zu einer erhöhten Reibung des Fußes im Schuh, verbunden mit dynamischen Stoßbelastungen. Hiervon ist insbesondere auch der Bereich der hervorstehenden Achillessehne betroffen. Durch die in der Regel harte Kante des Schuhschaftes, die je nach Schuhwerk in unterschiedlichen Höhen an der Achillessehne anliegt, kann diese darüber hinaus durch die punktuell angreifenden Reib- und Stoßeinwirkungen extrem belastet werden. Dies kann zur vorzeitigen Ermüdung des Fußes sowie zu Abschürfungen bis hin zu Schädigungen der Achillessehne führen.

Zur Verringerung der Reibung sowie der Stoßminderung ist es unter anderem bekannt (vgl. DE 87 01 834 U1), Socken mit einem weich gepolsterten Zehen-, Sohlen- und Fersenbereich zu versehen. Auch ist bekannt, den Bereich der Achillessehne durch Anordnung eines Polsters zu schützen (vgl. DE 200 16 825.8). Weiterhin ist aus der DE 25 47 809 A1 ein strumpfartiger Fußknöchelschützer bekannt, bei dem an seiner Innenwandung zwei längliche, sich gegenüberliegende Polster angeordnet sind. Die bekannten Socken sind jedoch nicht in der Lage, die auftretenden Reib- und Stoßbelastungen ausreichend von der Achillessehne fernzuhalten.

Hier will die Erfindung Abhilfe schaffen. Der Erfindung liegt die Aufgabe zugrunde, den Schutz der Achillessehne durch die Socke weiter zu verbessern. Gemäß der Erfindung wird diese Aufgabe dadurch gelöst, dass der Steg zwischen den Distanzpolstern eingelassen ist und dass die Distanzpolster über den Steg nach außen hervorstehen.

Mit der Erfindung ist eine Socke, insbesondere für sportliche Aktivitäten, geschaffen, die den Schutz der Achillessehne im Schuh weiter verbessert. Durch den zwischen den Distanzpolstern eingelassenen Steg sowie die über den Steg nach außen hervorstehenden Distanzpolster, wird eine Distanz zwischen Achillessehne und Schuh erzielt, wodurch Reib- und Stoßbelastungen von der Achillessehne ferngehalten werden können.

Der Steg ist in weiterer Ausführung der Erfindung in Form eines Polsters ausgebildet, das eine geringere Dicke als die Distanzpolster aufweist. Durch die zusätzliche Polsterung des Steges wird der Schutz der Achillessehne weiter erhöht. Einerseits ist durch die geringere Dicke des Steges gewährleistet, dass die Distanzpolster zuverlässig ihre Position beiderseits der Achillessehne auch bei extremen sportlichen Aktivitäten beibehalten. Andererseits ist die Achillessehne selbst durch die Polsterung des Steges gegen Reib- und Stossbelastungen zusätzlich geschützt.

In anderer Weiterbildung der Erfindung sind die Distanzpolster in ihrer Form der anatomischen Form des Fußes im Bereich der Achillessehne angeglichen. Hierdurch wird die Absorption der dynamischen Stoßbelastungen durch die Polsterung optimiert und die Belastung der Achillessehne minimiert.

Vorteilhaft ist die Socke mit einer X-Cross-Bandage ausgerüstet. Die X-Cross-Bandage stützt den Knöchel im Übergangsbereich zwischen Bein und Fuß.

In Ausgestaltung der Erfindung weist die Socke mindestens einen Luftkanal auf, der vom Bund bis in den Auftrittsbereich reicht. Dieser Luftkanal optimiert die Klimatisierung des Fußes innerhalb der Socke und reduziert so die Schweißbildung.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Figur 1: die perspektivische Darstellung einer Socke und
- Figur 2: den Schnitt entlang der Linie II-II in Figur 1.

Die als Ausführungsbeispiel gewählte Socke besteht aus einem Fußteil 1 und einem Schaft 2. Das Fußteil 1 weist einen Zehenbereich 11, einen Fersenbereich 12 und einen zwischen Zehen- und Fersenbereich gelegenen Auftrittsbereich 13 auf. Die Bereiche 11, 12 und 13 können, wie im Ausführungsbeispiel dargestellt, aus verstärktem Material hergestellt sein. Auch die Verwendung von Materialkombinationen wie beispielsweise Schurwolle mit Elastofaserwerkstoffen, beispielsweise Elastan, ist möglich. Auch die Anordnung von zusätzlichen Polstern oder Paddings in den genannten Bereichen ist möglich.

Der Schaft 2 ist an seinem dem Fußteil 1 abgewandten Ende mit einem Bund 21 versehen. Im Bereich der Knöchel ist der Schaft 2 mit Polstern 22 versehen, wobei im dargestellten Beispiel Stabpaddings vorgesehen sind; andere Formen von Polstern sind möglich. Auch im unteren Bereich des Schienbeins übergehend in den Spann des Fußteils sind Polster 23 angeordnet.

Im Bereich der Achillessehne sind zwei Distanzpolster 24, 25 beidseitig der Achillessehne angeordnet. Im Ausführungsbeispiel ist die Form der Distanzpolster 24, 25 an die Anatomie des Fußes in diesem Bereich angeglichen. Die Distanzpolster 24, 25 beginnen am Fersenbereich 12 und enden schmaler zulaufend am Bund 21. Zwischen den Distanzpolstern 24, 25 ist ein Steg 26 eingelassen, der ebenfalls zwischen dem Fersenbereich 12 und dem Bund 21 verläuft, welcher die Achillessehne aufnimmt. Die Distanzpolster 24, 25 sind derart ausgebildet, dass sie deutlich gegenüber dem Steg 26 hervorstehen (Figur 2). Dadurch ist gewährleistet, dass die Achillessehne ausreichend Distanz zu dem umgebenden Schuhwerk aufweist. Reib- und Stoßeinwirkungen werden direkt von den Distanzpolstern absorbiert, ohne dass die Achillessehne belastet wird.

Die Socke kann darüber hinaus mit einer - nicht dargestellten - X-Cross-Bandage ausgerüstet sein, die aus einem elastischen klimaregulierenden Gewebe ausgebildet ist. Die X-Cross-Bandage stützt den Knöchel im Übergangsbereich zwischen Bein und Fuß.

Vom Auftrittsbereich 13 geht im Ausführungsbeispiel ein Luftkanal 27 aus, der bis zum Bund 21 reicht und aus klimaregulierendem Netzstrickgewebe gebildet ist. Der Luftkanal 27 trägt dazu bei, Feuchtigkeit aus dem Auftrittsbereich nach oben abzuleiten. Ein solcher Luftkanal 27 kann auch auf der Beininnenseite an der Socke vorgesehen sein.

Die Polster sind allgemein aus Kunststoffgarnen oder Compound-Gewebe oder -Garn oder ähnlichen Materialien hergestellt. Im Ausführungsbeispiel sind die Polsterungen der Socke aus Hohlkammer-Fasern hergestellt, die mit Wolle oder Baumwolle umsponnen sind. Die Hohlkammer-Kunststoffgarne sind besonders stark stoß- und druckdämpfend. Der Auftrittsbereich 13 kann aus Microfasergestrick, das den Abrieb vermindern hilft, hergestellt sein. Auch im Zehen und Fersenbereich ist je nach Anforderung das Fußbett aus Microfaser hergestellt.

Soweit in der Beschreibung und den Ansprüchen von Socken die Rede ist, beschränkt sich die Erfindung nicht allein auf diese; vielmehr sind unter diesem Begriff auch Strümpfe, Strumpfhosen und dergleichen zu subsumieren, auf die sich die Erfindung ebenfalls bezieht. Dabei müssen die Distanzpolster nicht zwangsläufig vom Fersenbereich bis zum Bund geführt sein.

## Patentansprüche

1. Socke, insbesondere zum Einsatz bei sportlichen Aktivitäten, die im Bereich der Achillessehne eine Polsterung aufweist, die von mindestens zwei Distanzpolstern gebildet ist, die beidseitig entlang der Achillessehne angeordnet sind, wobei zwischen den Distanzpolstern ein Steg vorgesehen ist, **dadurch gekennzeichnet, dass** der Steg (26) zwischen den Distanzpolstern (24, 25) eingelassen ist und dass die Distanzpolster (24, 25) über den Steg (26) nach außen hervorstehen.

2. Socke nach Anspruch 1, **dadurch gekennzeichnet, dass** der Steg (26) in Form eines Polsters ausgebildet ist, das eine geringere Dicke als die Distanzpolster (24, 25) aufweist.

3. Socke nach Anspruch 1 oder 2, **dadurch gekennzeichnet, dass** der Steg (26) aus klimaregulierendem Gewebe hergestellt ist.

4. Socke nach einem der Ansprüche 1 bis 3, **dadurch gekennzeichnet, dass** die Distanzpolster (24, 25) der anatomischen Form des Fußes im Bereich der Achillessehne angepasst sind.

5. Socke nach einem der Ansprüche 1 bis 4, **dadurch gekennzeichnet, dass** die Distanzpolster (24, 25) aus Hohlkammer-Fasern bestehen, die mit Wolle oder Baumwolle umsponnen sind.

6. Socke nach einem der Ansprüche 1 bis 5, **dadurch gekennzeichnet, dass** die Socke weitere Polster (22, 23) aufweist.

7. Socke nach einem der Ansprüche 1 bis 6, **dadurch gekennzeichnet, dass** die Socke mit einer X-Cross-Bandage ausgerüstet ist.

8. Socke nach einem der Ansprüche 1 bis 7, **dadurch gekennzeichnet, dass** die Socke einen Luftkanal (27) aufweist.

## Claims

1. Sock, especially for use in sports, which has padding in the area of the Achilles tendon formed by at least two spacing pads arranged along and on either side of the Achilles tendon, where a rib is provided between the two spacing pads, **characterised in that** the rib (26) is recessed between the two spacing pads (24, 25) and that the spacing pads (24, 25) project outwards over the rib (26).

2. Sock according to claim 1, **characterised in that** the rib (26) has the shape of a pad of lesser thickness than the spacing pads (24, 25).

3. Sock according to claim 1 or claim 2, **characterised in that** the rib (26) is manufactured of a textile fabric with a climate-regulating effect.

4. Sock according to one of the claims 1 to 3, **characterised in that** the spacing pads (24, 25) are adapted to the anatomy of the foot in the area of the Achilles tendon.

5. Sock according to one of the claims 1 to 4, **characterised in that** the spacing pads (24, 25) consist of hollow-chamber fibres, around which wool or cotton is spun.

6. Sock according to one of the claims 1 to 5, **characterised in that** the sock has other pads (22, 23).

7. Sock according to one of the claims 1 to 6, **characterised in that** the sock is fitted with an X-shaped cross bandage.

8. Sock according to one of the claims 1 to 7, **characterised in that** the sock has an air duct (27).

## Revendications

1. Chaussette, notamment destinée à l'usage dans des activités sportives, présentant au niveau du tendon d'Achille un rembourrage formé par au moins deux capitonnages séparés disposés des deux côtés le long du tendon d'Achille, une garniture étant prévue entre les deux capitonnages séparés, **caractérisée en ce que** cette garniture (26) a été encastrée entre les capitonnages séparés (24, 25) et que lesdits capitonnages séparés (24, 25) font saillie vers l'extérieur au-dessus de la garniture (26).

2. Chaussette selon la revendication 1, **caractérisée en ce que** la garniture (26) est configurée en forme de capitonnage présentant une épaisseur inférieure à celle des capitonnages séparés (24, 25).

3. Chaussette selon la revendication 1 ou 2, **caractérisée en ce que** la garniture (26) a été fabriquée en un textile régulateur du climat.

4. Chaussette selon l'une des revendications 1 à 3, **caractérisée en ce que** les capitonnages séparés (24, 25) sont adaptés à la forme anatomique du pied dans la zone du talon d'Achille.

5. Chaussette selon l'une des revendications 1 à 4, **caractérisée en ce que** les capitonnages séparés (24, 25) se composent de fibres à chambres creuses guipées avec de la laine ou du coton.

6. Chaussette selon l'une des revendications 1 à 5, **caractérisée en ce qu'**elle présente d'autres capitonnages (22, 23).

7. Chaussette selon l'une des revendications 1 à 6, **caractérisée en ce qu'**elle est équipée d'un bandage en croix X.

8. Chaussette selon l'une des revendications 1 à 7, **caractérisée en ce que** la chaussette présente un canal à air (27).
